# EUROPÄISCHE PATENTSCHRIFT

(11) **EP 3 034 989 B1**
(45) Veröffentlichungstag und Bekanntmachung des Hinweises auf die Patenterteilung: **04.07.2018**
(21) Anmeldenummer: 15003499.9
(22) Anmeldetag: 08.12.2015
(51) Int. Cl.: F42B 12/06, F42B 12/20, F42B 14/02, F42B 14/06

(54) **GESCHOSS**
PROJECTILE
PROJECTILE

(30) Priorität: 19.12.2014 DE 102014019198
(43) Veröffentlichungstag der Anmeldung: 22.06.2016
(73) Patentinhaber: Diehl Defence GmbH & Co. KG, 88662 Überlingen (DE)
(72) Erfinder: Pfersmann, Axel, 90537 Feucht (DE); Falter, Thomas, 91207 Lauf a. d. Pegnitz (DE); Himmert, Rainer, 91207 Lauf (DE)
(74) Vertreter: Diehl Patentabteilung

(56) Entgegenhaltungen:
- BE-A5- 1 015 378
- DE-A1- 2 111 736
- US-A- 4 653 404

## Beschreibung

Die Erfindung betrifft ein Geschoss, mit einer einen Eindringkörper bildenden Geschosshülle, die einen mit Sprengstoff befüllten Innenraum aufweist.

Derartige, beispielsweise aus DE 21 11 736 A1 bekannte Geschosse werden als Munition für Rohrwaffen, beispielsweise für Maschinenkanonen eingesetzt, um z. B. Infrastrukturziele zu bekämpfen. Herkömmliche Geschosse weisen einen unterkalibrigen Eindringkörper auf, der üblicherweise mittels eines Treibspiegels aus einer Rohrwaffe verschossen wird. Der Treibspiegel, der gegebenenfalls aus mehreren Segmenten bestehen kann, dient zur Abdichtung des Rohrs. Der Treibspiegel bildet eine größere Wirkungsfläche für den Gasdruck, so dass dem unterkalibrigen Eindringkörper eine größere Mündungsgeschwindigkeit verliehen werden kann. Nach dem Verlassen des Rohrs lösen sich bei einem herkömmlichen Geschoss die Treibspiegelelemente und bewegen sich unkontrolliert, beispielsweise in seitliche Richtungen. In bestimmten Einsatzsituationen, beispielsweise bei MOUT-Einsätzen (Military Operations in Urban Terrain) kann es durch die umherfliegenden Treibspiegelsegmente unter ungünstigen Umständen allerdings zu einer Gefährdung des Schützen kommen.

Der Erfindung liegt daher die Aufgabe zugrunde, ein Geschoss anzugeben, bei dem eine Gefährdung durch abgelöste Treibspiegelelemente vermieden wird.

Zur Lösung dieser Aufgabe ist bei einem Geschoss der eingangs genannten Art erfindungsgemäß vorgesehen, dass der Eindringkörper an seinem hinteren Ende radial nach außen weisende Vorsprünge aufweist, an denen ein den Eindringkörper umgebender Flansch formschlüssig gehaltert ist.

Anders als bei einem herkömmlichen Geschoss weist das erfindungsgemäße Geschoss keinen Treibspiegel im Bereich seines hinteren Endes auf, der ansonsten zum Abdichten des Rohrs dient und der eine größere Wirkungsfläche für die Geschossgase bildet. Stattdessen weist das hintere Ende des erfindungsgemäßen Geschosses einen Flansch auf, dessen hintere Axialfläche die Wirkungsfläche für die Geschossgase bildet. Wesentlich ist dabei, dass der den Eindringkörper umgebende Flansch so ausgebildet ist, dass er sich nicht unmittelbar nach dem Verlassen der Rohrmündung löst, sondern erst dann, wenn der Eindringkörper auf ein Ziel aufprallt und dieses durchdringt. Erst nach dem Auftreffen auf ein Ziel löst sich der Flansch beim Eindringen, so dass lediglich der Eindringkörper in das Ziel eindringt. Der Flansch ist daher nicht fest mit dem Eindringkörper verbunden, sondern lediglich formschlüssig an dem Eindringkörper gehaltert. Beim Eindringen des Eindringkörpers in das Ziel löst sich der Flansch, der dabei in mehrere Segmente zerbricht.

Bei dem erfindungsgemäßen Geschoss wird es bevorzugt, dass zwischen den Vorsprüngen des Eindringkörpers und dem Flansch wenigstens eine sich zumindest näherungsweise radial erstreckende Kontaktfläche gebildet ist. Diese Kontaktfläche erzeugt einen Formschluss, so dass der von den Treibgasen erzeugte Druck über den Flansch auf die Vorsprünge des Eindringkörpers übertragen wird, wodurch der unterkalibrige Eindringkörper beschleunigt wird.

Eine bevorzugte Ausführung des erfindungsgemäßen Geschosses sieht vor, dass der Eindringkörper mehrere in Längsrichtung und/oder in Umfangsrichtung voneinander beabstandete Vorsprünge aufweist. Es ist möglich, dass ein Vorsprung sich über den gesamten Umfang erstreckt und somit kreisförmig bzw. ringförmig ausgebildet ist. Alternativ kann der Eindringkörper auch mehrere über den Umfang verteilt angeordnete und voneinander beabstandete Vorsprünge aufweisen, beispielsweise zwei, drei oder vier derartige Vorsprünge. Alternativ oder zusätzlich können mehrere in Längsrichtung des Eindringkörpers angeordnete Reihen von Vorsprüngen vorgesehen sein. Die Vorsprünge sind vorzugsweise zahnartig geformt und stehen von dem zylinderförmigen Eindringkörper radial nach außen ab. Ein Vorsprung eines erfindungsgemäßen Geschosses weist ferner eine zur Längsachse des Geschosses geneigte Außenfläche mit einem sich zum hinteren Ende des Geschosses vergrößernden Durchmesser auf. Beim Auftreffen des Eindringkörpers teilt sich der Flansch in mehrere Teile oder Bruchstücke, sobald die Bruchdehnung des Flanschwerkstoffs erreicht ist. Zunächst kommt es dabei zu einer Aufweitung des Flansches, was durch den vergleichsweise flachen Winkel der geneigten Außenfläche des Vorsprungs bezogen auf die Längsachse des Geschosses bewirkt wird. Anschließend durchdringt der Eindringkörper ohne den hinteren Flansch das Ziel.

Bei einem erfindungsgemäßen Geschoss weist ein Vorsprung des Eindringkörpers die zuvor erwähnte geneigte Außenfläche, eine hintere Kontaktfläche und eine vordere, zur Längsachse des Geschosses geneigte Fläche auf. Somit kann ein Vorsprung flossenartig ausgebildet sein und von dem Eindringkörper radial nach außen abstehen. Erfindungsgemäß ist ferner zwischen der vorderen, zur Längsachse des Geschosses geneigten Fläche des Vorsprungs und dem Flansch ein Freiraum gebildet. Nach dem Zerteilen oder Zerbrechen des Flansches beim Auftreffen auf ein Ziel kommen Bruchteile oder Segmente des Flansches in Kontakt mit der vorderen, zur Längsachse des Geschosses geneigten Fläche des Vorsprungs, die einen vergleichsweise steilen Winkel aufweist, wodurch ein schnelles Ausrücken der Bruchteile oder Segmente aus der Bahn des Eindringkörpers bewirkt wird.

Bei dem erfindungsgemäßen Geschoss wird es bevorzugt, dass der Flansch mehrteilig und/oder segmentiert ausgebildet ist. Die mehreren Segmente oder Teile werden durch ein geeignetes Haltemittel, beispielsweise einen vorderen Ring und/oder einen hinteren Ring, fixiert, bis der Flansch beim Auftreffen des Eindringkörpers auf ein Ziel gelöst wird.

Bei dem erfindungsgemäßen Geschoss weist der Flansch wenigstens eine ein Zerlegen des Flansches beim Aufprallen auf und/oder beim Eindringen des Eindringkörpers in ein Ziel bewirkende Sollbruchstelle auf. Eine Sollbruchstelle kann beispielsweise als Ausnehmung oder als Materialschwächung in Form einer Kerbe, einer Nut oder dergleichen ausgebildet sein. Dadurch wird eine vordefinierte Bruchstelle geschaffen, die bewirkt, dass der Flansch in mehrere Segmente geteilt und aus der Bahn des Eindringkörpers ausgerückt wird.

Im Hinblick auf den Werkstoff des erfindungsgemäßen Geschosses wird es bevorzugt, dass der Flansch aus einer Leichtmetalllegierung besteht, insbesondere aus einer Aluminiumlegierung. Alternativ kann der Flansch aus einem Faserverbundmaterial bestehen, das vorzugsweise Kohlenstofffasern und/oder Glasfasern enthält.

Vorzugsweise ist der vordere Flansch analog zu dem hinteren Flansch ausgebildet.

Das erfindungsgemäße Geschoss kann einen Zünder oder einen Zeitzünder aufweisen, um den in dem Innenraum des Eindringkörpers aufgenommenen Sprengstoff zu zünden. Der Zünder ist vorzugsweise am vorderen oder am hinteren Ende des Innenraums angeordnet und/oder verschließt den Innenraum.

Darüber hinaus kann ein Geschoss mit einer Geschosshülse versehen sein, in der eine Ausstoßladung aufgenommen ist.

Die Erfindung wird nachfolgend anhand eines Ausführungsbeispiels unter Bezugnahme auf die Zeichnungen erläutert. Die Zeichnungen sind schematische Darstellungen und zeigen:
- Figur 1: eine Seitenansicht eines erfindungsgemäßen Geschosses;
- Figur 2: eine geschnittene Ansicht des in Figur 1 gezeigten Geschosses;
- Figur 3: das in Figur 1 gezeigte Geschoss in einer perspektivischen Ansicht; und
- Figur 4: eine geschnittene Ansicht eines erfindungsgemäßen Geschosses im Bereich des hinteren Flansches.

Das in Figur 1 in einer Seitenansicht, in Figur 2 in einer geschnittenen Ansicht und in Figur 3 in einer perspektivischen Ansicht gezeigte Geschoss 1 umfasst einen Eindringkörper 2, der eine Geschosshülle bildet, die einen Innenraum 3 aufweist, der mit Sprengstoff 4 befüllt ist. Am vorderen Ende des Geschosses 1 befinden sich eine im Wesentlichen konische Haube 5 und ein vorderer Flansch 6.

An seinem hinteren Ende weist das Geschoss einen hinteren Flansch 7 auf, der formschlüssig an dem Eindringkörper 2 gehaltert ist. Das hintere Ende des Geschosses 1 wird durch einen Zünder 8 gebildet.

Figur 4 ist eine geschnittene Ansicht und zeigt ein vergrößertes Detail im Bereich der Verbindung zwischen dem Eindringkörper 2 und dem hinteren Flansch 7. In Figur 4 erkennt man, dass der im Wesentlichen zylinderförmige Eindringkörper 2 einen radial nach außen weisenden Vorsprung 9 aufweist, der durch drei Flächen begrenzt wird.

Der Vorsprung 9 weist eine hintere Fläche 10 auf, die sich näherungsweise senkrecht zur Längsachse des Eindringkörpers 2 über einen Teil des Umfangs erstreckt. Die hintere Fläche 10 bildet eine gemeinsame Kontaktfläche mit dem Flansch 7, d. h. der Flansch 7 berührt über die hintere Fläche 10 den Vorsprung 9 des Eindringkörpers 2. Daneben weist der Vorsprung 9 eine Außenfläche 11 auf, die sich an die hintere Fläche 10 anschließt und die sich über einen Teil des Umfangs des Vorsprungs 9 erstreckt. In Figur 4 erkennt man, dass die Außenfläche 11 derart zur Längsachse des Eindringkörpers 2 geneigt ist, dass sich der Durchmesser eines durch die Außenfläche 11 gebildeten Kegels zum hinteren Ende des Geschosses 1 hin vergrößert.

An die Außenfläche 11 schließt sich nach vorne eine weitere geneigte Fläche 12 an, die die Außenfläche 11 mit der Außenseite des Eindringkörpers 2 verbindet. Wie in Figur 4 zu sehen ist, bildet die Außenfläche 11 einen vergleichsweise flachen Winkel mit der Längsachse des Geschosses 1, im Gegensatz zu der Fläche 12, die einen vergleichsweise steilen Winkel mit der Längsachse des Geschosses 1 bildet.

An dieser Stelle ist der Vorsprung 9 nicht direkt mit dem Flansch 7 verbunden, stattdessen ist dort ein Freiraum 13 gebildet, so dass die Fläche 12 des Vorsprungs 9 von der gegenüberliegenden Fläche des Flansches 7 beabstandet ist.

Figur 4 zeigt lediglich einen einzigen Vorsprung 9, das Geschoss 1 kann bei anderen Ausführungen auch mehrere in Längsrichtung voneinander beabstandete Vorsprünge 9 aufweisen. Ebenso können in Umfangsrichtung mehrere separate und beabstandete Vorsprünge vorhanden sein.

Der hintere Flansch 7, von dem in Figur 4 nur ein Ausschnitt gezeigt ist, besteht in diesem Ausführungsbeispiel aus mehreren gleich großen Segmenten, die sich jeweils über einen bestimmten Winkelbereich erstrecken. Da der Flansch 7 geteilt ist, kann er einfach montiert werden, so dass er durch die Vorsprünge 9 gehalten ist. Zusätzlich ist ein Haltering 14 vorgesehen, der dem hinteren Flansch 7 zugeordnet ist.

Beim Abschuss des Geschosses 1 überträgt der hintere Flansch 7 die Gaskräfte über die hintere Fläche 10 des Vorsprungs 9 auf den Vorsprung 9 und somit auf den Eindringkörper 2, wodurch dieser beschleunigt wird. Auf diese Weise kann das unterkalibrige Geschoss 1 eine hohe Mündungsgeschwindigkeit erreichen.

Beim Auftreffen auf ein Ziel dringt der Eindringkörper 2 in das Ziel ein. Während des Eindringvorgangs kommt der hintere Flansch 7 in Kontakt mit dem Zielmaterial. Dadurch erfährt der Flansch 7 eine von vorn wirkende Gegenkraft, die bewirkt, dass der Flansch 7 im Bereich der Außenfläche 11 aufgeweitet wird, bis die Bruchdehnung des Materials, aus dem der Flansch 7 hergestellt ist, erreicht ist. In dem dargestellten Ausführungsbeispiel besteht der hintere Flansch 7 aus einer Aluminimumlegierung. Die Aufweitung des Flansches 7 im Bereich der Außenfläche 11 wird dadurch begünstigt, das die Außenfläche 11 des Vorsprungs 9 bzw. die entsprechende gegenüberliegende Innenfläche des Flansches 7 einen flachen Winkel aufweist. Zusätzlich weist der Flansch 7 über den Umfang verteilt angeordnete Sollbruchstellen auf, die als Materialschwächung, beispielsweise in Form einer Wandstärkenverringerung, ausgebildet sind. Auf diese Weise wird der Flansch 7 in mehrere Bruchstücke oder Segmente zerteilt, die anschließend auf die geneigte Fläche 12 des Vorsprungs 9 aufprallen. Da die Fläche 12 einen vergleichsweise steilen Winkel mit der Längsachse des Geschosses 1 bildet, wird ein Abführen der Bruchstücke und Segmente des Flansches 7 aus der Bahn des Eindringkörpers 2 begünstigt. Der Zünder 8 kann so eingestellt werden, dass der Zündvorgang erst ausgelöst wird, wenn der Eindringkörper 2 ein Zielmaterial durchschlagen hat, so dass ein dahinter befindliches Ziel bekämpft werden kann.

Das anhand der Figuren 1 bis 4 erläuterte Geschoss 1 weist den Vorteil auf, dass der Schütze nicht durch Treibspiegelsegmente gefährdet wird, die im Bereich der Rohrmündung davonfliegen. Das Geschoss 1 ist besonders gut für militärische Operationen in urbanem Gelände (MOUT) geeignet.

### Bezugszeichenliste

- 1: Geschoss
- 2: Eindringkörper
- 3: Innenraum
- 4: Sprengstoff
- 5: Haube
- 6: Flansch
- 7: Flansch
- 8: Zünder
- 9: Vorsprung
- 10: Fläche
- 11: Außenfläche
- 12: Fläche
- 13: Freiraum
- 14: Haltering

## Patentansprüche

1. Geschoss (1), mit einer einen Eindringkörper (2) bildenden Geschosshülle, die einen mit Sprengstoff (4) befüllten Innenraum (3) aufweist,
wobei der Eindringkörper (2) an seinem hinteren Ende radial nach außen weisende Vorsprünge (9) aufweist, an denen ein den Eindringkörper (2) umgebender Flansch (7) formschlüssig gehaltert ist, wobei der Flansch (7) wenigstens eine ein Zerlegen des Flansches (7) beim Aufprallen auf und/oder beim Eindringen des Eindringkörpers (2) in ein Ziel bewirkende Sollbruchstelle aufweist,
ein Vorsprung (9) des Eindringkörpers (2) eine zur Längsachse des Geschosses (1) geneigte Außenfläche (11) mit einem sich zum hinteren Ende des Geschosses (1) vergrößernden Durchmesser aufweist,
der Vorsprung (9) des Eindringkörpers (2) eine hintere Kontaktfläche (10) und eine vordere, zur Längsachse des Geschosses (1) geneigte Fläche (12) aufweist, und
zwischen der vorderen, zur Längsachse des Geschosses (1) geneigten Fläche (12) des Vorsprungs (9) und dem Flansch (7) ein Freiraum (13) gebildet ist.

2. Geschoss nach Anspruch 1,
**dadurch gekennzeichnet,**
**dass** zwischen den Vorsprüngen (9) des Eindringkörpers (2) und dem Flansch (7) wenigstens eine sich zumindest näherungsweise radial erstreckende Kontaktfläche gebildet ist.

3. Geschoss nach Anspruch 1 oder 2,
**dadurch gekennzeichnet,**
**dass** der Eindringkörper mehrere in Längsrichtung und/oder in Umfangsrichtung voneinander beabstandete Vorsprünge (9) aufweist.

4. Geschoss nach einem der vorangehenden Ansprüche,
**dadurch gekennzeichnet,**
**dass** der Flansch (7) mehrteilig und/oder segmentiert ausgebildet ist.

5. Geschoss nach einem der vorangehenden Ansprüche,
**dadurch gekennzeichnet,**
**dass** der Flansch (7) aus einer Leichtmetalllegierung, insbesondere aus einer Aluminiumlegierung, oder aus einem vorzugsweise Kohlenstofffasern und/oder Glasfasern enthaltenden Faserverbundmaterial besteht.

6. Geschoss nach einem der vorangehenden Ansprüche,
**dadurch gekennzeichnet,**
**dass** es einen Zünder (8) oder einen Zeitzünder aufweist, der vorzugsweise in dem Innenraum (3) angeordnet ist oder den Innenraum (3) verschließt.

## Claims

1. Projectile (1), comprising a projectile casing which forms a penetration body (2) and which has an interior (3) filled with explosive (4),
the penetration body (2) having on its rear end radially outwardly directed projections (9) on which a flange (7) surrounding the penetration body (2) is held in a positively engaging manner, the flange (7) having at least one predetermined breaking point which causes fragmentation of the flange (7) when the penetration body (2) strikes and/or penetrates into a target,
a projection (9) of the penetration body (2) having an outer face (11) which is inclined with respect to the longitudinal axis of the projectile (1) and which has a diameter increasing towards the rear end of the projectile (1),
the projection (9) of the penetration body (2) having a rear contact face (10) and a front face (12) which is inclined with respect to the longitudinal axis of the projectile (1), and
a clearance (13) being formed between the front face (12) of the projection (9) that is inclined with respect to the longitudinal axis of the projectile (1) and the flange (7).

2. Projectile according to Claim 1,
**characterized in that**
at least one at least approximately radially extending contact face is formed between the projections (9) of the penetration body (2) and the flange (7).

3. Projectile according to Claim 1 or 2,
**characterized in that**
the penetration body has a plurality of projections (9) spaced apart from one another in the longitudinal direction and/or in the circumferential direction.

4. Projectile according to one of the preceding claims,
**characterized in that**
the flange (7) is of multi-part and/or segmented design.

5. Projectile according to one of the preceding claims,
**characterized in that**
the flange (7) is composed of a light metal alloy, in particular of an aluminium alloy, or of a fibre composite material preferably containing carbon fibres and/or glass fibres.

6. Projectile according to one of the preceding claims,
**characterized in that**
it has a fuse (8) or a time fuse which is preferably arranged in the interior (3) or closes the interior (3).

## Revendications

1. Projectile (1), comprenant une enveloppe de projectile formant un corps pénétrant (2), laquelle possède un espace intérieur (3) rempli d'explosif (4) le corps pénétrant (2) possédant des parties en saillie (9) au niveau de son extrémité arrière et orientées dans le sens radial vers l'extérieur, auxquelles une bride (7) qui entoure le corps pénétrant (2) est maintenue par complémentarité de formes,
la bride (7) possédant au moins un point de rupture voulu qui provoque une dispersion de la bride (7) lors de l'impact sur et/ou lors de la pénétration du corps pénétrant (2) dans une cible,
une partie en saillie (9) du corps pénétrant (2) possède une surface extérieure (11) inclinée par rapport à l'axe longitudinal du projectile (1), ayant un diamètre qui augmente vers l'extrémité avant du projectile (1),
la partie en saillie (9) du corps pénétrant (2) possède une surface de contact arrière (10) et une surface avant (12) inclinée par rapport à l'axe longitudinal du projectile (1), et
un espace libre (13) est formé entre la surface avant (12) de la partie en saillie (9) qui est inclinée par rapport à l'axe longitudinal du projectile (1) et la bride (7).

2. Projectile selon la revendication 1, **caractérisé en ce qu'**au moins une surface de contact qui s'étend au moins approximativement dans le sens radial est formée entre les parties en saillie (9) du corps pénétrant (2) et la bride (7).

3. Projectile selon la revendication 1 ou 2, **caractérisé en ce que** le corps pénétrant possède plusieurs parties en saillie (9) espacées les unes des autres dans le sens longitudinal et/ou dans le sens du pourtour.

4. Projectile selon l'une des revendications précédentes, **caractérisé en ce que** la bride (7) est réalisée en plusieurs parties et/ou segmentée.

5. Projectile selon l'une des revendications précédentes, **caractérisé en ce que** la bride (7) se compose d'un alliage de métal léger, notamment d'un alliage d'aluminium, ou d'un matériau composite à base de fibres contenant de préférence des fibres de carbone et/ou des fibres de verre.

6. Projectile selon l'une des revendications précédentes, **caractérisé en ce qu'**il possède un détonateur (8) ou un détonateur à retardement qui est de préférence disposé dans l'espace intérieur (3) ou ferme l'espace intérieur (3).
